# EUROPÄISCHE PATENTSCHRIFT

(11) **EP 0 103 741 B1**
(45) Veröffentlichungstag und Bekanntmachung des Hinweises auf die Patenterteilung: **17.11.1988**
(21) Anmeldenummer: 83107991.8
(22) Anmeldetag: 12.08.1983
(51) Int. Cl.: H05B 3/74, H05B 1/02

(54) **Heizelement, insbesondere Strahlungsheizelement für die Beheizung von Glaskeramikplatten**
Heating element, especially radiant heating element for the heating of ceramic plates
Elément chauffant, en particulier élément chauffant radiant pour le chauffage de plaques en céramique

(30) Priorität: 16.09.1982 DE 3234349; 21.04.1983 DE 3314501
(43) Veröffentlichungstag der Anmeldung: 28.03.1984
(73) Patentinhaber: E.G.O. Elektro-Geräte Blanc u. Fischer, D-75032 Oberderdingen (DE)
(72) Erfinder: Goessler, Gerhard, D-7519 Oberderdingen (DE); Wilde, Eugen, D-7134 Knittlingen 2 (DE)
(74) Vertreter: Patentanwälte Ruff, Beier, Schöndorf und Mütschele

(56) Entgegenhaltungen:
- DE-A- 2 347 045
- DE-B- 1 097 586
- DE-B- 1 239 034
- FR-A- 888 388
- FR-A- 2 197 294
- FR-A- 2 409 656
- US-A- 1 696 684
- US-A- 2 666 836

## Beschreibung

Die Erfindung betrifft ein Strahlungsheizelement, für die Beheizung von Glaskeramikplatten in Kochgeräten, mit wenigstens zwei Bereichen mit taktend leistungsgesteuerten elektrischen Heizwiderständen und einem Temperaturbegrenzer mit einem sich über beide Bereiche erstreckenden Temperaturfühler.

Aus der DE-A-30 07 037 ist ein Heizelement mit zwei konzentrischen Heizzonen bekanntgeworden. Es ist erwünscht, die Leistung der mittleren Heizzone kräftig zu erhöhen, um bei kleinen Kochgefässen eine kurze Ankochzeit zu erreichen. Eine Gesamtleistung über einer bestimmten Grenze, beispielsweise 2100 W, ist nicht möglich, wenn die Steuerung mit einem taktenden Leistungssteuergerät vorgenommen werden soll. Die hohen Ein- und Ausschaltströme und die notwendige Schaltfrequenz belasten das Stromnetz unzulässig. Erhöht man die Leistung der mittleren Heizzone auf Kosten der anderen, ergibt sich bei Zusammenschaltung eine ungünstige Wärmeverteilung. Ferner sind Heizwiderstände mit zu kleiner Leistung für höhere Spannungen, insbesondere 380V, schwer herzustellen, weil die Drähte zu dünn werden und sich schlecht auf dem Isolierkörper des Heizelementes befestigen lassen.

Aus den DE-B-1 239 034 und 1 097 586 sind sog. Siebentakt-Schaltungen für Gusskochplatten bekanntgeworden, in deren Kochplattenkörper mehrere, meist drei, Heizwiderstände möglichst gleichmässig über die Heizfläche verteilt eingebettet sind und die durch einen Mehrtaktschalter in verschiedenen Kombinationen von Einzel-, Parallel- und Reihenschaltung geschaltet werden, um mehrere, meist sieben, aufeinanderfolgende Leistungsstufen (einschliesslich der Null-Stellung) zu erreichen. Dabei ist die Reihenschaltung jeweils als unterste Wärmestufe vorgesehen. Die Anordnung der Heizwiderstände in diesen Gusskochplatten ist so vorgesehen, dass möglichst alle drei Heizwiderstände alle Bereiche erreichen, indem die drei Heizwiderstände beispielsweise in Form einer dreigängigen parallelen Spirale angeordnet sind.

Aufgabe der Erfindung ist es, ein Heizelement zu schaffen, das trotz erhöhter Leistung bei guter Herstellbarkeit eine gleichmässige Wärmeverteilung bei Einschaltung beider Heizzonen erlaubt.

Die Erfindung löst diese Aufgabe dadurch, dass ein im äusseren Bereich des Heizelementes angeordneter Vorschalt-Heizwiderstand einem Zentral-Heizwiderstand in Reihe vorschaltbar und in einem Schaltzustand des Temperaturbegrenzers abschaltbar ist.

Dadurch kann in dem Zentral-Heizwiderstand in der Mittelzone eine hohe Leistung bei hoher spezifischer Heizflächenbelastung installiert werden, während durch den Vorschalt-Heizwiderstand auf die Gesamtheizfläche des Heizelementes eine gleichmässige Leistungsverteilung erreicht wird. Dazu kann bei einem bevorzugten Ausführungsbeispiel der Vorschaltwiderstand in dem äusseren Bereich bzw. der Heizzone zusätzlich zu einem weiteren Heizwiderstand angeordnet sein, der mit dem Zentral-Heizwiderstand beispielsweise parallel geschaltet sein kann. Die Leistungsverteilung ist dabei beliebig einzustellen. Beim Betrieb beider Bereiche kann die spezifische Heizflächenbelastung der Mittelzone infolge des Vorschalt-Heizwiderstandes geringer werden. Diese Ausführungsform ist auch für Heizelemente geeignet, die bewusst zwei verschieden grosse oder unterschiedlich gestaltete Heizzonen haben, die entsprechend der Topfgrösse oder -form unterschiedlich eingeschaltet werden.

Die Anordnung von zwei Bereichen, die im Betrieb kaum voneinander getrennt sind, kann auch sinnvoll sein. Es kann auch die Allein-Einschaltung eines Heizwiderstandes einer Leistungserhöhung in einer Ankochphase oder dgl. dienen. Erfindungsgemäss kann der Vorschalt-Heizwiderstand zur Minderung einer in dem Zentral-Heizwiderstand vorgesehenen erhöhten Einschaltleistung auf Normalleistung vorgeschaltet sein. Wenn dabei der Vorschalt-Heizwiderstand eine mittlere, den anderen Heizwiderstand enthaltende Heizzone eng umgibt, so ergibt sich eine Gesamtkochfläche, die oft nicht wesentlich grösser ist, als die, die vom Zentral-Heizwiderstand eingenommen wird.

In einem Ankochbereich kann eine erhöhte konzentriertere Leistung geschaffen werden, die im Zusammenwirken mit den in diesem Zustand auch noch kalten Kochgefässen und der damit stärkeren Kühlung der Glaskeramikplatte auch einen erhöhten Leistungsdurchsatz bewirkt.

Die eingeschaltete Gesamtkochfläche mit Vorschalt-Heizwiderstand hat, insbesondere zum Einschaltzustand, eine geringere Gesamtleistung als die Mittelzone allein. Der äussere Bereich kann insofern in eine Gesamtwicklung integriert sein, dass sie die äussere der spiralförmig gelegten Windungen beider Heizzonen einnimmt.

Die DE-A-30 07 037 zeigt auch, bei Heizelementen mit zwei Bereichen, entsprechend der bei einer Heizzone nur auf einen bestimmten Bereich beschränkten Wärmeeinwirkung auf den Temperaturfühler eines Temperaturbegrenzers, diesen mit Schaltern unterschiedlicher Ansprechtemperatur auszurüsten, um eine Abschaltung bei vergleichbarer Oberflächentemperatur der Glaskeramikplatte zu erreichen. Dabei ist es dann nötig, zwischen dem Steuergerät und dem Heizelement vier Zuleitungen zu verlegen und den Zuschalter für die zweite Heizzone als Doppelschalter auszubilden. Wenn bei einem besonders bevorzugten Ausführungsbeispiel der Erfindung ein Temperaturbegrenzer mit zwei Kontakten unterschiedlicher Ansprechtemperatur vorgesehen ist, von denen der mit niedriger Ansprechtemperatur als Umschaltkontakt ausgebildet ist, wird dieses Problem gelöst. Der Umschalter schaltet dabei den auch einzeln einzuschaltenden Heizwiderstand bei Erreichen der niedriger justierten Ansprechtemperatur von einem Stromzweig vor dem Zuschalter auf einen Stromzweig hinter dem Zuschalter um, so dass er in Alleinschaltung ausgeschaltet ist, jedoch bei Einschaltung beider Heizzonen wieder mit seiner ggf. durch den Vorwiderstand erniedrigten Leistung eingeschaltet ist. Diese Schaltung benötigt nur drei Kochplattenzuleitungen und einen einfachen Schalter für die Zuschaltung der zweiten Heizzone.

Weitere Vorteile und Merkmale der Erfindung ergeben sich aus den Unteransprüchen und der Beschreibung im Zusammenhang mit den Zeichnungen. Ausführungsbeispiele der Erfindung sind in der Zeichnung dargestellt und werden im folgenden näher erläutert. Es zeigen:

Fig. 1 und 2 schematische Draufsichten und Schaltbilder je eines Heizelementes und seiner Steuerung.

In der Zeichnung ist ein Strahlungsheizelement 11 für eine Glaskeramikkochplatte eines Kochherdes dargestellt. Es enthält auf einem Isolierträger 12 Heizwiderstände 13, 14, 15, die aus Drahtwendeln bestehen, die in Form von Kreisbögen, Spiralen oder Doppel-Spiralen auf der Oberfläche des Isolierträgers befestigt sind. Sie sind in zwei im folgenden als Heizzonen 16,17 bezeichnete Bereichen angeordnet, wobei die mittlere Heizzone 16 den Heizwiderstand 13 enthält und von einer ringförmigen Heizzone 17 mit wesentlich grösserer Gesamtfläche umgeben ist, in der ein Haupt-Heizwiderstand 14 in Form einer Ringschlaufe mit vier zueinander parallel verlaufenden Wendeln angeordnet, wobei jedoch zwischen den beiden äusseren Strängen über einen Sektor von beispielsweise 60° der Heizwiderstand 15 in Form einer einfachen, gebogenen Schlaufe angeordnet ist und dort den Haupt-Heizwiderstand 14 auf die vier Stränge ergänzt.

Diametral über beide Heizzonen 16, 17 hinweg ragt ein stabförmiger Temperaturfühler 18 eines Temperaturbegrenzers 19, der die Glaskeramikplatte durch Abschaltung der Heizwiderstände vor einer schädlichen Überhitzung schützt. Der Temperaturbegrenzer enthält zwei Schaltkontakte 20, 21, die auf unterschiedliche Ansprechpunkte justiert sind und von denen der Kontakt 21 ein Umschaltkontakt ist.

Ein taktendes Leistungssteuergerät 22 dient zur Steuerung der Leistung. Es enthält ein von einem Steuerheizwiderstand 24 beheiztes Bimetall 23, das auf einen Schalter 25 einwirkt, wobei über einen Einstellknopf 26 die dadurch in unterschiedlicher relativer Einschaltdauer getaktete Leistung einstellbar ist. Durch einen Zusatzschalter 27 ist die äussere Heizzone 17 zuschaltbar.

Die Leistungszuführung zum Heizelement 11 erfolgt über den Schalter 25 und den auf eine höhere Temperatur justierten Kontakt 20 des Temperaturbegrenzers 19. An diesen Zweig 28 sind die Heizwiderstände 14 und 13 geschaltet. Das andere Ende des mittleren Heizwiderstandes 13 läuft zum anderen Schaltkontakt 21 des Temperaturbegrenzers und kann dort auf zwei Anschlüsse verzweigt werden, die einerseits mit dem anderen Netzpol 29 und andererseits mit einer Zuleitung 30 zu dem Vorschalt-Heizwiderstand 15 in Verbindung stehen. Die jeweils anderen Enden der Heizwiderstände 14, 15 sind zusammen an den Schalter 27 gelegt.

Die Funktion des Heizelementes ist wie folgt (Fig. 1): Bei geöffnetem Schalter 27 wird lediglich die mittlere Heizzone 16 betrieben, beispielsweise wenn nur ein kleiner Topf erwärmt werden soll. Bei Einschaltung des Leistungssteuergerätes über den Einstellknopf 26 wird der Schalter 25 geschlossen und über den geschlossenen Kontakt 20 des Temperaturbegrenzers 19 und den in der in der Zeichnung dargestellten Lage befindlichen Umschaltkontakt 21 wird die mittlere Heizzone mit ihrer vollen Leistung betrieben, die beispielsweise ca. 40 bis 50% der Gesamtleistung des Heizelementes betragen kann. Dadurch wird eine relativ schnelle Erwärmung des kleinen Kochgefässes erzielt. Die mittlere Heizzone 16 heizt nur den mittleren Teil des Temperaturfühlers 18 auf volle Temperatur auf, so dass die resultierende Ausdehnung des Temperaturfühlers geringer ist, als bei vollständiger Beaufschlagung des Temperaturfühlers. Da der Umschaltkontakt auf einen niedrigeren Ansprechpunkt justiert ist, schaltet der Heizwiderstand 13 trotzdem bei der richtigen Begrenzungstemperatur ab. Der Umschaltkontakt 21 schaltet dann auf den Kontakt 31 um.

Wenn die äussere Heizzone 17 über den Zusatzschalter 27 eingeschaltet wird, so wird bei vorher kaltem Heizelement, d. h. noch nicht ansprechendem Kontakt 21, die ungeminderte Leistung des Heizwiderstandes 13, beispielsweise 900 Watt, und die Leistung des Heizwiderstandes 14 (z.B. 1400 Watt) eingeschaltet, so dass eine hohe Gesamtleistung zum Ankochen eingeschaltet ist. Da jetzt die gesamte Temperaturfühlerlänge beheizt wird, erfolgt die Umschaltung des Kontaktes 21 wesentlich früher, d.h. bei einer wesentlich unter der Begrenzungstemperatur liegenden Temperatur. Durch die Umschaltung auf den Kontakt 31 wird jetzt dem Heizwiderstand 13 der Heizwiderstand 15 in Reihe vorgeschaltet, so dass die Leistung des Heizwiderstandes 13 erheblich gemindert wird (beispielsweise auf 650 Watt), während der äusseren Heizzone ein wenn auch relativ geringer Leistungsanteil durch den Vorschaltheizwiderstand 15 hinzugefügt wird. Durch die entsprechende Bemessung der Heizwiderstände können die spezifischen Heizflächenbelastungen den Gegebenheiten angepasst werden. In jedem Falle ist es aber möglich, eine gleichmässige spezifische Heizflächenbelastung über die gesamte Fläche zu erzielen, oder sie im Mittelbereich sogar niedriger zu wählen.

Bei Erreichen der Begrenzungstemperatur schaltet der Kontakt 20 die Gesamtleistung ab und bei absinkender Temperatur wieder ein.

Von der dargestellten Ausführungsform sind zahlreiche Abwandlungen möglich. So kann beispielsweise die Anordnung der Heizwiderstände unterschiedlich sein. Statt der auf ein Ringsegment begrenzten Anordnung des Zuschalt-Heizwiderstandes 15 könnte dieser beispielsweise auch als eine um das gesamte Heizelement umlaufende Windung angeordnet sein. In jedem Falle bleibt der Vorteil, dass durch den Vorschalt-Heizwiderstand nicht nur die Leistung der anderen Heizzone gemindert wird, sondern auch die Zuschaltheizzone 17 eine zusätzliche Leistung durch den Vorschalt-Heizwiderstand erhält.

Die Anordnung kann auch bei anderer als kreisförmig konzentrischer Anordnung brauchbar sein, beispielsweise bei einem Rechteckheizkörper mit einer zentralen runden Kochstelle und an beiden Seiten angesetzten Zusatzheizzonen, wobei die langgestreckt rechteckigen Kochflächen meist zum Wärmen benutzt werden und daher eine gleichmässige Leistungsverteilung besonders wichtig ist.

Der beschriebene Temperaturbegrenzer hat den Vorteil, dass durch den Umschalter 21 die beschriebenen Schaltmöglichkeiten mit nur einem Zusatzschalter 27 möglich sind, da der Umschalter beim Erreichen der niedrigeren Ansprechtemperatur den vorher allein eingeschalteten Heizwiderstand 13 dem Heizwiderstand 14 parallel schaltet, wobei ihm selbst der Vorschalt-Heizwiderstand 15 vorgeschaltet wird.

Fig. 2 zeigt ein Heizelement, bei dem zwar zwei Heizzonen 16a, 17a vorhanden sind, die jedoch nicht so deutlich voneinander getrennt sind wie bei Fig. 1. Sie sind nicht, wie in Fig. 1, dazu gedacht, Töpfe unterschiedlicher Grösse zu beheizen, sondern sind einer Kochstelle von einheitlicher Grösse zugeordnet. Dementsprechend hat der schüsselförmige Isolierkörper 35, in dem die Heizwiderstände 13a, 15a angeordnet sind, auch keine inneren Unterteilungen, sondern nur einen die aus beiden Heizzonen gebildete gemeinsame Kochstelle umgebenden Rand 36, der an der Unterseite der Glaskeramikplatte anliegt.

Bei gleichem Aufbau der Steuerschaltung 22 wie in Fig. 1 (gleiche Teile tragen gleiche Bezugszeichen), ist die Anordnung der Heizwiderstände so, dass der innere Heizwiderstand 13a den grössten Teil der Fläche einnimmt, während der äussere Heizwiderstand 15a praktisch auf die äussere Windung beschränkt ist. Dazu sind im Ausführungsbeispiel beide Heizelemente durchgehend in Form einer Doppelspirale, d. h. einer Spirale mit zwei parallelen, in der in der Heizelementmitte umkehrenden Windungen gelegt. Der äussere Heizwiderstand erstreckt sich zwischen einem Anschluss 37 und einer Anzapfung 38, die durch einen eingesetzten Verbindungsstift zwischen den Heizwiderständen 13a, 15a gebildet ist, während der mittlere Haupt-Heizwiderstand 13a zwischen einem Anschluss 39 am Inneren der äusseren Doppelwindung und der Anzapfung 38 angeschlossen ist.

Es ist ein Temperaturbegrenzer 19a vorgesehen, dessen Stab-Temperaturfühler 18a etwas aussermittig über beide Beheizzonen 16a, 17a ragt. Der Temperaturbegrenzer 19a hat nur einen einfachen Schaltkontakt, der bei Erreichen der Ansprechtemperatur geöffnet wird.

Die Funktion ist wie folgt (Fig. 2):

Wenn der Schalter 27 geschlossen ist, ist der Heizwiderstand 13a allein eingeschaltet, der eine vergleichsweise grosse Leistung hat. Sie entspricht einer Ankochleistung, d.h. einer höheren Leistung als das Heizelement im Dauerzustand haben soll. Der Draht, aus dem die Heizwendel 13a besteht, kann daher relativ dick sein und ist somit leicht zu verlegen und thermisch und mechanisch dauerhaft. Diese Leistung wird nach dem Ansprechen des Leistungssteuergerätes 23, 24, 25 entsprechend dem eingestellten Leistungswert getaktet. Wenn der Schalter 27 geöffnet wird, so ist der vorher kurzgeschlossene Heizwiderstand 15a in Reihe vor den Heizwiderstand 13a geschaltet, so dass beide Heizwiderstände nun zusammen eine geringere Leistung haben als der Heizwiderstand 13a allein. Bei dieser Stellung sind also beide Heizzonen 16a, 17a eingeschaltet und es ergibt sich eine gleichmässiger verteilte, jedoch niedrigere Leistung, die zum Fortkochen verwendet wird.

Obwohl es auf den ersten Blick sinnwidrig erscheint, die grössere Leistung auf einen kleineren Bereich, nämlich die innere Heizzone 16a, zu beschränken und bei der niedrigeren Leistung die grössere Fläche, nämlich beide Heizzonen 16a, 17a zusammen, zu verwenden, ergibt sich, dass ausser den Herstellungsvorteilen auch Betriebsvorteile auftreten. Obwohl bei der Ankochleistung die kleinere Abstrahlfläche zur Verfügung steht, hat sich in Versuchen gezeigt, dass sich die Ankochzeit nicht verlängert. Der in Alleinschaltung relativ hoch belastete Heizwiderstand 13a kommt sehr schnell zum Glühen, so dass die dem Heizelement innewohnende Totzeit merklich abgekürzt wird. Ferner wird der Temperaturbegrenzer 19a in seinem randnahen Bereich weniger schnell aufgeheitzt und es ergibt sich eine etwas verzögerte Abschaltung, die noch im Bereich des Zulässigen liegt, aber der Verkürzung der Anheizzeit zugutekommt. Auf der Seite des Kochgefässes ist ebenfalls die starke Leistungskonzentration im Anheizbereich weniger kritisch, da in diesem Bereich die Speisen noch kalt sind und nicht zum Ankochen oder teilweisen Verbrennen neigen, während im Fortkochbereich, wenn dies kritisch wird, die vergleichmässig niedrigere Leistung vorliegt. Auch die Lebensdauer der Heizelemente ist überraschend gut. Trotz der starken Belastung des Heizwiderstandes 13a während der Ankochphase wirkt sich dies nicht lebensdauermindernd aus, weil diese Zeit meist sehr kurz ist. Der Schalter 27 wird vorzugsweise manuell betätigt, könnte aber auch thermisch oder durch ein Zeitschaltwerk betätigt werden.

## Patentansprüche

1. Strahlungs-Heizelement (11), für die Beheizung von Glaskeramikplatten in Kochgeräten, mit wenigstens zwei Bereichen (16, 16a, 17, 17a) mit taktend leistungsgesteuerten elektrischen Heizwiderständen (13, 13a, 14, 15, 15a) und einem Temperaturbegrenzer (19, 19a) mit einem sich über beide Bereiche (16, 16a, 17, 17a) erstreckenden Temperaturfühler (18, 18a), dadurch gekennzeichnet, dass ein im äusseren Bereich (17) des Heizelementes angeordneter Vorschalt-Heizwiderstand (15,15a) einem Zentral-Heizwiderstand (13, 13a) in Reihe vorschaltbar und in einem Schaltzustand des Temperaturbegrenzers (19, 19a) abschaltbar ist.

2. Heizelement nach Anspruch 1, dadurch gekennzeichnet, dass der Vorschalt-Heizwiderstand (15, 15a) den Zentral-Heizwiderstand (13, 13a) umgibt.

3. Heizelement nach einem der vorhergehenden Ansprüche, dadurch gekennzeichnet, dass der Vorschalt-Heizwiderstand (15) zusätzlich zu einem weiteren Heizwiderstand (14) in einem äusseren Bereich (17) vorgesehen ist, wobei die spezifische Heizflächenbelastung der den Vorschalt-Heizwiderstand (15) enthaltenden äusseren Heizzone (17) gleich oder vorzugsweise grösser ist als die spezifische Heizflächenbelastung des anderen Bereichs (16).

4. Heizelement nach Anspruch 3, dadurch gekennzeichnet, dass der Vorschalt-Heizwiderstand (15) einen Teil des Umfanges und/oder der radialen Erstreckung des äusseren Bereichs (17) einnimmt.

5. Heizelement nach Anspruch 3, dadurch gekennzeichnet, dass der Vorschalt-Heizwiderstand gesondert von dem weiteren Heizwiderstand (14) des entsprechenden Bereichs (17) angeordnet ist.

6. Heizelement nach Anspruch 1, dadurch gekennzeichnet, dass der Vorschalt-Heizwiderstand (15a) zur Minderung einer in dem Zentral-Heizwiderstand (13a) vorgesehenen erhöhten Einschaltleistung auf eine geringere Leistung vorgeschaltet ist.

7. Heizelement nach Anspruch 6, dadurch gekennzeichnet, dass der Vorschalt-Heizwiderstand (15a) einen mittleren, den Zentral-Heizwiderstand (13a) enthaltenden Bereich (16a) eng umgibt, wobei der Vorschalt-Heizwiderstand (15a) eine äussere Heizwendel-Windung ist.

8. Heizelement nach einem der vorhergehenden Ansprüche, dadurch gekennzeichnet, dass der Temperaturbegrenzer (19) zwei Kontakte (20, 21) unterschiedlicher Ansprechtemperatur aufweist, von denen der mit niedrigerer Ansprechtemperatur als Umschaltkontakt (21) ausgebildet ist.

9. Heizelement nach Anspruch 8, dadurch gekennzeichnet, dass der Umschaltkontakt (21) in einer Ankochphase Heizwiderstände (13, 14) in einer zentralen und einer äusseren Region (16, 17) parallel schaltet und bei seinem Umschalten den einen dieser Heizwiderstände (13) den Vorschalt-Heizwiderstand (15) in Reihe vorschaltet.

10. Heizelement nach Anspruch 8, dadurch gekennzeichnet, dass der Umschaltkontakt (21) in der Zuleitung zu dem zugehörigen Heizwiderstand (13) liegt, als Umschalter ausgebildet ist und bei Erreichen seiner Ansprechtemperatur den ihm zugeordneten Heizwiderstand (13) zum jeweils nächsten Heizwiderstand (14) parallel schaltet, wobei der Schalter (20) mit der höchsten Ansprechtemperatur in Reihe zur gemeinsamen Rückleitung (28) aller Heizwiderstände (13, 14, 15) liegt.

## Claims

1. Radiant heating element (11) for heating glass ceramic plates in cookers, with at least two zones (16, 16a, 17, 17a) with timed, power-controlled electric heating resistors (13, 13a, 14, 15, 15a) and a thermal cut-out (19, 19a) with a temperature sensor (18, 18a) extending over both zones (16, 16a, 17, 17a), characterized in that a series heating resistor (15, 15a) arranged in the outer zone (17) of the heating element is connected in series with a central heating resistor (13, 13a) and can be disconnected in one switching state of the thermal cut-out (19, 19a).

2. Heating element according to claim 1, characterized in that the series heating resistor (15, 15a) surrounds the central heating resistor (13, 13a).

3. Heating element according to one of the preceding claims, characterized in that the series heating resistor (15) is provided in addition to a further heating resistor (14) in an outer zone (17), the specific heating surface loading of the outer heating zone (17) containing the series heating resistor (15) being the same or preferably higher than the specific heating surface loading of the other zone (16).

4. Heating element according to claim 3, characterized in that the series heating resistor (15) takes up part of the circumference and/or the radial extension of the outer zone (17).

5. Heating element according to claim 3, characterized in that the series heating resistor is arranged separately from the further heating resistor (14) of the corresponding zone (17).

6. Heating element according to claim 1, characterized in that the series heating resistor (15a) is series connected to a lower power for reducing an increased switching-in power in the central heating resistor (13a).

7. Heating element according to claim 6, characterized in that the series heating resistor (15a) closely surrounds a central zone (16a) containing the central heating resistor (13a), the series heating resistor (15a) being an outer heating coil turn.

8. Heating element according to one of the preceding claims, characterized in that the thermal cut-out (19) has two contacts (20, 21) with different response temperatures, whereof that with the lower response temperature is constructed as a changeover contact (21).

9. Heating element according to claim 8, characterized in that the changeover contact (21) connects in parallel the heating resistors (13, 14) in a central and an outer zone (16, 17) in an initial cooking phase and on switching over connects one of these heating resistors (13) in series with the series-connected heating resistor (15).

10. Heating element according to claim 8, characterized in that the changeover contact (21) is located in the lead to the associated heating resistor (13), is constructed as a reversing switch and on reaching its response temperature connects the heating resistor (13) associated therewith in parallel with the in each case next heating resistor (14), the switch (20) with the highest response temperature being in series with the common return line (28) of all the heating resistors (13, 14, 15).

## Revendications

1. Elément chauffant rayonnant (11), utilisable pour le chauffage de plaques vitrocéramiques dans des appareils de cuisson, comportant au moins deux zones (16,16a, 17,17a) possédant des résistances de chauffage électriques (13, 13a, 14, 15, 15a) dont la puissance est commandée d'une manière synchronisée et un limiteur de température (19, 19a) muni d'un capteur de température (18, 18a) s'étendant sur les deux zones (16, 16a, 17, 17a), caractérisé par le fait qu'une résistance additionnelle de chauffage (15, 15a) disposée dans la zone extérieure (17) de l'élément chauffant peut être branchée de façon additionnelle en série avec une résistance centrale de chauffage (13, 13a) et être débranchée pour un état de commutation du limiteur de température (19, 19a).

2. Elément chauffant selon la revendication 1, caractérisé en ce que la résistance additionnelle de chauffage (15, 15a) entoure la résistance centrale de chauffage (13, 13a).

3. Elément chauffant selon l'une des revendications précédentes, caractérisée en ce que la résistance additionnelle de chauffage (15) est prévue en supplément d'une autre résistance de chauffage (14) dans une zone extérieure (17), la charge superficielle spécifique de chauffage de la zone extérieure de chauffage (17) contenant la résistance additionnelle de chauffage (15) étant égale ou de préférence supérieure à la charge superficielle spécifique de chauffage de l'autre zone (16).

4. Elément chauffant selon la revendication 3, caractérisé en ce que la résistance additionnelle de chauffage (15) occupe une partie du pourtour et/ou de l'étendue radiale de la zone extérieure (17).

5. Elément chauffant selon la revendication 3, caractérisé en ce que la résistance additionnelle de chauffage est disposée en étant séparée de l'autre résistance de chauffage (14) de la zone correspondante (17).

6. Elément chauffant selon la revendication 1, caractérisé en ce que la résistance additionnelle de chauffage (15a) est branchée de façon additionnelle en vue de réduire la puissance appliquée accrue, prévue dans la résistance centrale de chauffage (13a), à une puissance plus faible.

7. Elément chauffant selon la revendication 6, caractérisé en ce que la résistance additionnelle de chauffage (15a) entoure étroitement une zone centrale (16a) contenant la résistance centrale de chauffage (13a), la résistance additionnelle de chauffage (15a) étant un enroulement extérieur formé d'un filament de chauffage.

8. Elément chauffant selon l'une des revendications précédentes, caractérisé en ce que le limiteur de température (19) comporte deux contacts (20, 21) possédant des températures de réponse différentes, le contact possédant la température de réponse la plus faible étant réalisé sous la forme d'un contact de commutation (21).

9. Elément chauffant selon la revendication 8, caractérisé en ce que pendant une phase de démarrage de la cuisson, le contact de commutation (21) connecte en parallèle des résistances de chauffage (13, 14) situées dans une région centrale (16) et dans une région extérieure (17), et lors de sa commutation, connecte la résistance additionnelle de chauffage (15) en série avec l'une (13) de ces résistances de chauffage.

10. Elément chauffant selon la revendication 8, caractérisé en ce que le contact de commutation (21) est situé dans le conducteur d'alimentation aboutissant à la résistance de chauffage associée (13), est réalisé sous la forme d'un commutateur et, lorsque sa température de réponse est atteinte, connecte la résistance de chauffage (13), qui lui est associée, en parallèle avec la résistance de chauffage immédiatement suivante (14), le contact (20) présentant la température de réponse la plus élevée étant connecté en série avec le conducteur commun de retour (28) de toutes les résistances de chauffage (13, 14, 15).
